# EUROPÄISCHE PATENTSCHRIFT

(11) **EP 0 048 684 B1**
(45) Veröffentlichungstag und Bekanntmachung des Hinweises auf die Patenterteilung: **15.05.1985**
(21) Anmeldenummer: 81730091.6
(22) Anmeldetag: 16.09.1981
(51) Int. Cl.: B24B 3/22

(54) **Vorrichtung zum Hinterschleifen und Polygonschleifen an Schleifmaschinen**
Device on a grinding machine for relief grinding and for grinding polygons
Dispositif de détalonnage et de meulage de polygones sur une machine à meuler

(30) Priorität: 23.09.1980 DE 3036153
(43) Veröffentlichungstag der Anmeldung: 31.03.1982
(73) Patentinhaber: Herbert Lindner GmbH, D-1000 Berlin 26 (DE)
(72) Erfinder: Giebmanns, Karl H., Westport Conn. 06880 (US)
(74) Vertreter: Lüke, Dierck-Wilm, Dipl.-Ing.

## Beschreibung

Die Erfindung bezieht sich auf eine Vorrichtung zum Hinterschleifen und Polygonschleifen an Schleifmaschinen gemäss der Gattung des Patentanspruches 1. Eine solche Vorrichtung dient insbesondere zur Bearbeitung von Gewindebohrern und ist ganz allgemein bei der Bearbeitung Bohrern verwendbar.

Eine Vorrichtung der gattungsgemässen Art ist aus der DE-PS 22 09 809 vorbekannt. Bei dieser Vorrichtung ist der Hebel fest mit dem Lagerkörper der Werkstück-Spindelwelle verbunden, seine Längsachse verläuft genau durch die Schwenkachse des Lagerkörpers und die Achse der Spindelwelle ist in einem kleinen Hebelabstand hiervon angeordnet. Der Hebelabstand kann durch exzentrische Lagerung der Spindelwelle verstellt werden.

Bei dieser bekannten Vorrichtung wird bei senkrechtem Abstand der Spindelwelle von der Schwenkachse des Lagerkörpers beim Verschwenken des Hebels mittels der Leitkurvenanordnung eine im wesentlichen parallel zur Längsachse des Hebels gerichtete oszillierende Bewegung der Spindelwelle und damit des Werkstückes gegen die Schleifscheibe bewirkt. Bei einer Lage der Achse der Spindelwelle in der Verlängerung der Längsachse des Hebels wird bei einer Schwenkbewegung des Hebels nur eine Bewegung der Spindelwelle und damit des Werkstückes etwa senkrecht zur Längsachse des Hebels bewirkt, womit keine Hinterschleifarbeit möglich ist. Bei allen Zwischenstellungen der Achse der Spindelwelle zur Längsachse des Hebels wird eine kombinierte Bewegung des Werkstückes gegen die Schleifscheibe bewirkt, welche aus einer Bewegungskomponente in Längsrichtung des Hebels und einer Bewegungskomponente quer zur Längsachse des Hebels besteht. Gerade diese Bewegungskomponente quer zur Längsachse des Hebels ist für das Hinterschleifen und Polygonschleifen, insbesondere von Gewindebohrern schädlich, da hierdurch die Abmessungen des Gewindebohrers unzulässig verändert werden.

Der Erfindung liegt von daher die Aufgabe zugrunde, eine Vorrichtung zum Hinterschleifen und Polygonschleifen an Schleifmaschinen der gattungsgemässen Art zu schaffen, mit welcher bei allen Zwischenstellungen zwischen der Hinterschleifbewegung Null und dem Maximum nur Hinterschleifbewegungen in Längsrichtung des Hebels ausgeführt werden, wobei diese genauestens einstellbar sein sollen.

Die Lösung dieser Aufgabe ergibt sich aus den kennzeichnenden Merkmalen des Patentanspruches 1. Durch die Umsetzung der Schwenkbewegung des Hebels in eine lineare Bewegung entlang der Längsachse des Hebels mittels einer Schiebeeinrichtung wird bewirkt, dass der in einem Abstand zur Schwenkachse am Lagerkörper angreifende Hebel ausschliesslich Hinterschleifbewegungen in Richtung seiner Längsachse auf die Spindelwelle und damit auf das mit der Schleifscheibe in Eingriff kommende Werkstück ausübt. Die Schiebeeinrichtung ist dabei aus zwei schräg einstellbaren Gleitflächenelementen gebildet, von denen das eine gehäusefest abgestützt und das andere am freien Ende des Hebels angebracht ist. Dabei gibt der Einstellungswinkel ein Mass für die Hinterschleifbewegung des Hebels in Richtung seiner Längsachse. Die Gleitflächenelemente sind zweckmässigerweise aus den beiden Hälften eines entlang seiner Achse längs geteilten Zylinderstückes gebildet, dessen eine Hälfte am freien Ende des Hebels und dessen andere Hälfte am Gehäuse jeweils in Lagerschalen beweglich abgestützt sind. Die schräggerichtete Gleitfläche steht dabei unter einem spitzen Winkel zur Senkrechten durch die Längsachse des Hebels. In der Ruhelage, d. h. bei der Ausführung einer Hinterschleifbewegung vom Werte Null steht die Gleitflächenebene parallel zur Ebene, die durch die Achsen der Spindelwelle und des Schwenklagers des Lagerkörpers verläuft. Zweckmässigerweise ist das gehäusefeste Gleitflächenelement mittels eines Verstellantriebes schwenkbar, um die Hinterschleifbewegung von einem Werte Null auf einen maximalen Wert verstellen zu können.

In besonders zweckmässiger Weise ist in den Hebel ein mit einer Steuereinheit verbundenes Mess- und Heizelement eingesetzt, um die Länge des Hebels und die Lage der Längsmittelachse des Hebels überwachen zu können. Die Länge des Hebels wird dabei über seine Temperatur überwacht, wobei durch Beheizung des Heizelementes bzw. durch Kühlung ein Einfluss auf die Länge des Hebels und damit auf den Durchmesser des zu bearbeitenden Werkstückes möglich ist. Die Position der Längsmittelachse des Hebels wird durch ein Messelement in Form eines Winkellagegebers überwacht.

Schliesslich ist in bevorzugter Ausführung die Schwenkachse des Lagerkörpers aus einer Torsionswelle gebildet. Hierdurch wird die bei üblichen oszillierenden Schwenklagern bekannte Erscheinung des Einarbeitens der beiden Endiagen in die Schwenkachse vermieden.

Weitere vorteilhafte Ausgestaltungen der Erfindung ergeben sich aus weiteren .Unteransprüchen.

Die Erfindung ist nachfolgend anhand eines Ausführungsbeispieles näher erläutert. Es Zeigen :
Figur 1 einen Querschnitt durch die Vorrichtung in einer zur Schleifscheibe parallelen Ebene und
Figur 2 einen Längsschnitt durch die Vorrichtung in der Ebene der Spindelwelle und des Schwenklagers gemäss der Linie 11-11 in Fig. 1.

Die Vorrichtung zum Hinterschleifen und Polygonschleifen an Schleifmaschinen umfasst ein Gehäuse 1, in welchem ein Lagerkörper 2 um eine als Torsionswelle ausgebildete Welle 3 schwenkbar und eine einen Nocken 4 tragende Nockenwelle 5 drehbar gelagert sind. Im Lagerkörper 2 ist eine Werkstückspindelwelle 6 um ihre Achse 7 drehbar gelagert, welche von der Achse der Torsionswelle 3 im Abstand X angeordnet ist. Die Achse 7 der Werkstück-SpindelweIle ist parallel zur Achse 9 einer Schleifscheibe 10 angeordnet, mit welcher ein in die Spindelwelle 6 eingesetztes Werkstück, insbesondere ein Gewindebohrer, in Eingriff zum Hinterschleifen bringbar ist. Hierzu können Spitzen 11 oder Einklemmbackenfutter 12 dienen, welche am freien Ende der Werkstück- Spindelwelle 6 anbringbar sind.

Auf der Torsionswelle 3 ist ein in nicht näher dargestellter Weise motorisch antreibbares Antriebszahnrad 13 gelagert, das mit einem Abtriebszahnrad 14 kämmt, das auf der Achse 7 der Werkstück-Spindelwelle 6 angebracht ist. Hierdurch wird der Drehantrieb der Werkstück- spindelwelle 6 bewirkt, und zwar unabhängig von einer möglichen Schwenkbewegung des Lagerkörpers 2 zusammen mit der Werkstück- spindelwelle 6 um die Schwenkachse 8 des Lagerkörpers 2.

Am Lagerkörper 2 ist im Gelenkpunkt 15 ein Hebel 16 angeordnet, dessen Längsachse 17 im wesentlichen senkrecht auf der Verbindungslinie zwischen der Achse 3 des Lagerkörpers und der Spindelachse 7 steht. Der Hebel 17 trägt auf seiner Unterseite eine Nockenfolgerolle 18, welche in Eingriff mit der Leitkurvenanordnung 4, 5 steht, und auf seiner gegenüberliegenden Seite eine am Gehäuse 1 abgestützte Feder 33, welche den um seinen Gelenkpunkt 15 Schwenkbeweglich gelagerten Hebel 16 ständig gegen die Leitkurvenanordnung 4, 5 drückt.

Mittels der beschriebene Vorrichtung soll eine Schwenkbewegung des Hebels 16 mittels einer Schiebeeinrichtung 19 in eine lineare Bewegung entlang der Längsachse 17 des Hebels 16 umgesetzt werden, der in einem Abstand X zur Schwenkachse 3 am Lagerkörper 2 angreift. Die Schiebeeinrichtung 19 ist aus zwei schräg einstellbaren Gleitflächenelementen 20, 21 gebildet, von denen das Gleitflächenelement 20 am freien Ende des Hebels 16 innerhalb einer Lagerschale 22 und das Gleitflächenelement 21 am Gehäuse 1 mittels einer weiteren Lagerschale 23 angebracht sind. Diese ist mittels eines Verstellantriebes 24 einstellbar, der aus einem an der Lagerschale 23 angebrachten Schneckenrad 25 und einer Schnecke 26 gebildet ist, die im Gehäuse 1 an einer Welle 27 drehbar gelagert und von ausserhalb über eine Steuereinheit 28 einstellbar ist. Die beiden Gleitflächenelement 20, 21 sind aus den beiden Hälften eines entlang seiner Achse längs geteilten Zylinderstückes gebildet. Die Gleitebene 29 steht senkrecht zur Längsachse 17 des Hebels 16, wenn eine Hinterschleifbewegung vom Wert Null auszuführen ist. In diesem Falle liegt die Gleitflächenebene 29 parallel zu einer Ebene, welche durch die Achsen 3 und 7 verläuft. Bei einer endlichen Hinterschleifbewegung steht die Gleitflächenebene 29 unter einem spitzen Winkel α geneigt gegen die Senkrechte durch die Längsachse 17 des Hebels 16, wie es in Fig. 1 dargestellt ist.

Die beiden Gleitflächenelemente 20, 21 werden mittels einer Zugfeder 30 aneinander gepresst, welche sich zwischen dem oberen Ende des Lagerkörpers 2 und einem am Gehäuse 1 angebrachten Befestigungsstift 31 befindet.

Mit der beschriebene Vorrichtung wird eine durch die Leitkurvenanordnung 4, 5 über die Nockenfolgerolle 18 auf den Hebel 16 aufgebrachte Schwenkbewegung in eine lineare Bewegung des Hebels 16 umgesetzt, wobei das Gleitflächenelement 20 an dem unter dem Winkel a eingestellten Gleitflächenelement 21 entlang gleitet. Hierdurch wird eine Hinterschleifbewegung des mit der Schleifscheibe 10 in Eingriff befindlichen Werkstückes, insbesondere Gewindebohrers ermöglicht, welche ausschliesslich aus einer Bewegung in Richtung der Längsachse des Hebels 16 besteht, dessen Hebelarm dem Abstand zwischen den Achsen 3 und 7 entspricht. Eine Änderung der Grösse der Hinterschleifbewegung ist durch Veränderung des Winkels a möglich. Eine Bewegung aus der in Fig. 1 dargestellten Winkelstellung in Uhrzeigerrichtung verkleinert den Hinterschleifwert, eine Bewegung entgegen der Uhrzeigerrichtung vergrössert den Hinterschleifwert.

Innerhalb des Hebels 16 ist ein mit der Steuereinheit 28 verbundenes Mess- und Heizelement 32 angeordnet, um die Länge des Hebels 16 und die Lage der Längsmittelachse 17 des Hebels 16 zu überwachen. Mittels des Mess- und Heizelementes 32 kann somit ein Einfluss auf den Durchmesser des Werkstückes bei seiner Bearbeitung durch die Schleifscheibe 10 bewirkt werden. Wenn der Hebel z. B. bei einer Betriebstemperatur von 60 °C eine bestimmte Länge hat, son kann diese durch Beheizung des Heizelementes 32 stufenlos und äusserst fein in gewünschter Weise vergrössert werden, wenn das Heizelement 32 beheizt wird. Dieses kann beispielsweise aus einer Heizspirale bestehen. Die Längenmessung kann beispielsweise über Dehnungsmeßstreifen erfolgen. Die Lage der Längsmittelachse 17 des Hebels 16 kann über Winkellagengeber erfolgen. Hierdurch kann eine Feinstverstellung im µ-Bereich ermöglicht werden.

## Patentansprüche

1. Vorrichtung zum Hinterschleifen und Polygonschleifen an Schleifmaschinen, mit einer in einem um eine zur Schleifscheibenachse (4) parallele Achse (3) schwenkbar gelagerten Lagerkörper (1) angeordneten Werkstück- spindelwelle (6) und mit einem am Lagerkörper (2) angreifenden Hebel (16), der zur Steuerung der oszilierenden Bewegung des Werkstücks gegen die Schleifscheibe durch eine Leitkurvenanordnung (4, 5, 18) betätigbar ist, dadurch gekennzeichnet, dass die Steuerbewegung des Hebels (16) mittels einer Schiebeeinrichtung (19) in eine lineare Bewegung des Hebels (16) entlang seiner Längsachse (17) umgesetzt wird, wobei der Hebel (16) in einem festen Abstand (X) senkrecht zu seiner tängsachse an der Schwenkachse (3) des Lagerkörpers (2) angreift.

2. Vorrichtung nach Anspruch 1, dadurch gekennzeichnet, dass die Schiebeeinrichtung (19) aus zwei einstellbaren Gleitflächenelementen (20, 21) gebildet ist, von denen ein Gleittlächenelement (21) am Gehäuse (1) und das andere Gleitflächenelement (20) am freien Ende des Hebels (16) angebracht sind.

3. Vorrichtung nach Anspruch 2, dadurch gekennzeichnet, dass die Gleitflächenelemente (20, 21) die beiden Hälften eines entlang seiner Achse längs geteilten Zylinderstücks bilden, wobei die beiden Gleitflächenelemente (20, 21) am freien Ende des Hebels (16) bzw. am Gehäuse (1) in Lagerschalen (22 bzw. 23) abgestützt sind.

4. Vorrichtung nach Anspruch 2 oder 3, dadurch gekennzeichnet, dass das gehäuseseitige Gleitflächenelement (21) mittels eines Verstellantriebs 24 verschwenkbar ist.

5. Vorrichtung nach einem der Ansprüche 2 bis 4, dadurch gekennzeichnet, dass zwischen dem Lagerkörper (2) und dem Gehäuse (1) eine die beiden Gleitflächenelemente (20, 21) gegeneinander pressende Zugfeder (30) angeordnet ist.

6. Vorrichtung nach einem der vorangegangenen Ansprüche, dadurch gekennzeichnet, dass der am Lagerkörper (2) im Gelenkpunkt (15) schwenkbeweglich angelenkte Hebel (16) auf einer Seite mit einer im Eingriff mit der Leitkurvenanordnung (4, 5) stehenden Nockenfolgerolle (18) und auf der gegenüberliegenden Seite mit einer am Gehäuse (1) abgestützen Feder (33) versehen ist.

7. Vorrichtung nach einem der vorangegangenen Ansprüche, dadurch gekennzeichnet, dass die Verlängerung der Längsachse (17) des Hebels (16) durch die Achse (7) der Spindelwelle (6) verläuft und senkrecht zur Verbindungslinie zwischen der Schwenkachse (3) des Lagerkörpers (2) und der Achse (7) der Spindelwelle (6) steht, welche in einem Abstand (X) voneinander angeordnet sind.

8. Vorrichtung nach einem der vorangegangenen Ansprüche, dadurch gekennzeichnet, dass in den Hebel (16) ein mit einer Steuereinheit (28) verbundenes Mess- und Heizelement (32) eingesetzt ist, um die Länge des Hebels (16) und die Lage der Längsmittelachse (17) des Hebels (16) zu überwachen.

9. Vorrichtung nach einem der vorangegangenen Ansprüche, dadurch gekennzeichnet, dass die Schwenkachse (3) des Lagerkörpers (2) aus einer Torsionswelle gebildet ist.

10. Vorrichtung nach einem der vorangegangenen Ansprüche, dadurch gekennzeichnet, dass auf der Schwenkachse (3) des Lagerkörpers (2) ein Antriebszahnrad (13) für ein auf der Achse (17) der Spindelwelle (6) angebrachtes Abtriebszahnrad (14) angeordnet ist.

## Claims

1. Device on a grinding machine for relief grinding and for grinding polygons, having a workpiece spindle shaft (6) being arranged in a bearing piece (1), this bearing piece being rotatable by an axis (3) arranged in parallel to the axis of the grinding wheel (9), and having a lever (16) operating on the bearing piece (2), this lever being actuable by a lead cam arrangement (4, 5, 18) for controlling the oscillating motion of the workpiece towards the grinding wheel, characterized by that the control motion of the lever (16) is transferred by a sliding device (19) to a linear motion of the lever (16) along its longitudinal axis (17), the lever (16) acting in a fixed distance (X) vertically to its longitudinal axis on the rotation axis (3) of the bearing piece (2).

2. Device according to claim 1, characterized by that the sliding device (19) is comprised of two adjustable gliding plane elements (20, 21), one gliding plane element (21) being mounted on the housing (1) and the other gliding plane element (20) being mounted on the free end of the lever.

3. Device according to claim 2, characterized by that the gliding plane elements (20, 21) forming the two halves of a cylindrical part being split longitudinally along its axis, the two gliding plane elements (20, 21) being supported on the free end of the lever (16) or at the housing (1), respectively, in bearing boxes (22 or 23, respectively).

4. Device according to claims 2 or 3, characterized by that the gliding plane element (21) on the side of the housing is pivoted by means of an adjusting drive (24).

5. Device according to one of the claims 2 to 4, characterized by that between the bearing piece (2) and the housing (1), a tension spring pressing the two gliding plane elements (20, 21) against each other is arranged.

6. Device according to one of the preceding claims, characterized by that the lever (16) pivoted on the bearing piece (2) at the joint (15) is provided on one side with a cam follower roller (18) being in engagement with the lead cam arrangement (4, 5) and on the other side with a spring (33) supported on the housing (1).

7. Device according to one of the preceding claims, characterized by that extension of the longitudinal axis (17) of the lever (16) passes through the axis (7) of the spindle shaft (6) and is arranged vertically to the connection line between the rotation axis (3) of the bearing piece (2) and the axis (7) of the spindle shaft (6), being arranged in a distance (X) from each other.

8. Device according to one of the preceding claims, characterized by that a measuring and heating element (32) connected to a control unit (28) is integrated in the lever (16), in order to control the length of the lever (16) and the location of the longitudinal central axis (17) of the lever (16).

9. Device according to one of the preceding claims, characterized by that the rotation axis (3) of the bearing piece is formed by a torsion bar.

10. Device according to one of the preceding claims, characterized by that a drive gear (13) for a driven gear (14) being arranged on the axis (17) of the spindle shaft (6) is arranged on the rotation axis (3) of the bearing piece (2).

## Revendications

1. Dispositif de détalonnage et de meulage de polygones sur une machine à meuler avec un palier (2) disposé de façon pivotable autour d'un axe (3) parallèle à l'axe de la meule (9) sur lequel est logée une poupée porte-pièce (6) et avec un levièr (16) mordant dans le palier (2), ce levier pouvant être actionné moyennant un système de cames de chariotage (4, 5,18) pour la commande du mouvement oscillant de la pièce contre la meule, caractérisé par le fait que le mouvement de commande du levier (16) est converti, moyennant un dispositif coulissant (19), en un mouvement linéaire du levier (16) le long de son axe longitudinal (17), le levier (16) mordant à une distance fixe (x), verticale à son axe longitudinal, sur l'axe de pivotement (3) du palier (2).

2. Dispositif selon revendication 1, caractérisé par le fait que le dispositif coulissant (19) est formé de deux éléments à surface de glissement (20, 21) réglables, dont un élément (21) est logé sur le boîtier (1) et l'autre élément (20) sur l'extrémité libre du levier (16).

3. Dispositif selon revendication 2, caractérisé par le fait que les éléments à surface de glissement (20, 21) forment une pièce cylindrique divisée le long de son axe, les deux éléments à surface de glissement (20, 21) étant étayés dans des coquilles de coussinet (22 ou 23) sur l'extrémité libre du levier (16) ou sur le boîtier (1).

4. Dispositif selon les revendications 2 ou 3, caractérisé par le fait que l'élément à surface de glissement (21) côté boîtier est pivotable moyennant un entraînement réglable 24.

5. Dispositif selon l'une des revendications 2 à 4, caractérisé par le fait qu'entre le palier (2) et le boîtier (1) est disposé un ressort de traction (30) appuyant les deux éléments à surface de glissement (20, 21) l'un contre l'autre.

6. Dispositif selon l'une des revendications ci- dessus, caractérisé par le fait que le levier (16) monté de façon articulée sur le noeud d'articulation (15) est muni d'un côté d'un rouleau (18) mordant sur le système de cames (4, 5) et du côté opposé d'un ressort étayé sur le boîtier (1).

7. Dispositif selon l'une des revendications ci- dessus, caractérisé par le fait que le prolongement de l'axe longitudinal (17) du levier (16) passe à travers l'axe (7) de l'arbre de la broche (6) et se trouve à la perpendiculaire sur la ligne de liaison entre l'axe de pivotement (3) du palier (2) et l'axe (7) de l'arbre de la broche (6), qui sont disposés à une certaine distance (x) l'un de l'autre.

8. Dispositif selon l'une des revendications ci- dessus, caractérisé par le fait qu'un élément de mesure et de chauffage (32) relié à une unité de commande (28) est monté dans le levier (16) avec la fonction de surveiller la longueur du levier (16) et la position de l'axe médiane longitudinal (17) du levier (16).

9. Dispositif selon l'une des revendications ci- dessus, caractérisé par le fait que l'axe de pivotement (3) du palier (2) est formé d'un arbre de torsion.

10. Dispositif selon l'une des revendications ci- dessus, caractérisé par le fait qu'une roue dentée motrice (13) est disposée sur l'axe de pivotement (3) du palier (2) pour une roue dentée menée (14) logée sur l'axe (17) de l'arbre de la broche (6).
